# EUROPÄISCHE PATENTANMELDUNG

(11) **EP 4 760 162 A1**
(43) Veröffentlichungstag der Anmeldung: **17.06.2026**
(21) Anmeldenummer: 25219891.6
(22) Anmeldetag: 01.12.2025
(51) Int. Cl.: F24H 1/16, F24H 9/00

(54) **DURCHLAUFERHITZER UND STRÖMUNGSLEITVORRICHTUNG**

(30) Priorität: 10.12.2024 DE 102024136929
(71) Anmelder: Viessmann Holding International GmbH, 35108 Allendorf (Eder) (DE)
(72) Erfinder: Müller, Marco, 35066 Frankenberg (DE)
(74) Vertreter: RPK Patentanwälte Reinhardt und Kaufmann Partnerschaft mbB

(57) **Zusammenfassung**

Die Erfindung betrifft einen Durchlauferhitzer (100) mit einem Behälter (10) zur Durchströmung mit einem Fluid, wobei der Behälter (10) eine Wandung (12) aufweist, welche mit einem Deckelelement (14) und einem Bodenelement (16) abgeschlossen ist. Das Deckelelement (14) weist wenigstens einen Einlass (18) für das Fluid und die Wandung (12) wenigstens einen Auslass (20) für das Fluid auf. In dem Behälter (10) ist ein vom Fluid umspülbares Heizelement (22) angeordnet. In dem Behälter (10) ist eingangsseitig quer zu der Strömungsrichtung (28) eine Strömungsleitvorrichtung (30) zur Erzeugung eines radialen Dralls des strömenden Fluids angeordnet. Die Strömungsleitvorrichtung (30) weist wenigstens ein scheibenförmiges Element (32) auf. Das Heizelement (22) ist wenigstens bereichsweise wendelförmig ausgebildet mit einem durch Rohrabschnitte (24) des Heizelements (22) gebildeten Außenmantel (26). Die Strömungsleitvorrichtung (30) weist an ihrem Umfang (34) Durchlässe (36) auf, die stromaufwärts vor dem Außenmantel (26) angeordnet sind.

Ferner betrifft die Erfindung eine Strömungsleitvorrichtung (30).

## Beschreibung

### Stand der Technik

Die Erfindung betrifft einen Durchlauferhitzer und eine Strömungsleitvorrichtung für einen Durchlauferhitzer.

Die GB 2512353 B offenbart einen Behälter zur Aufnahme von Flüssigkeit, wie z.B. in einem Durchlauferhitzer für eine elektrische Dusche, welcher Strömungsleitelemente hat, die an oder angrenzend an eine Zwischenwand zwischen den Endwänden des Behälters angeordnet und so konfiguriert sind, dass sie den Flüssigkeitsstrom so lenken, dass er schraubenförmig oder spiralförmig, im Wesentlichen tangential zu einer Seitenwand des Behälters strömt, um Bereiche mit stagnierender Strömung zu minimieren und eine gleichmäßige Erwärmung des Fluids durch elektrisch betriebene Heizelemente zu bewirken, die in dem Behälter angeordnet sind. Jedes Strömungsleitelement hat einen Einlass und einen Auslass, die einen S-förmigen Strömungsweg im Querschnitt über eine Öffnung durch die Zwischenwand definieren, um den Flüssigkeitsstrom in eine tangentiale Richtung zur Innenfläche der Behälterseitenwand zu lenken.

### Offenbarung der Erfindung

Die Aufgabe der Erfindung ist es, einen verbesserten Durchlauferhitzer zu schaffen.

Eine weitere Aufgabe der Erfindung ist es, eine Strömungsleitvorrichtung für einen verbesserten Durchlauferhitzer zu schaffen.

Die Aufgaben werden durch die Merkmale der unabhängigen Ansprüche gelöst. Günstige Ausgestaltungen und Vorteile der Erfindung ergeben sich aus den weiteren Ansprüchen, der Beschreibung und der Zeichnung.

Die in den Patentansprüchen einzeln aufgeführten Merkmale sind in technologisch sinnvoller Weise miteinander kombinierbar und können durch erläuternde Sachverhalte aus der Beschreibung und durch Details aus den Figuren ergänzt werden, wobei weitere Ausführungsvarianten der Erfindung aufgezeigt werden.

Nach einem Aspekt der Erfindung wird ein Durchlauferhitzer vorgeschlagen mit einem sich in einer Längsrichtung erstreckenden Behälter zur Durchströmung mit einem Fluid in einer Strömungsrichtung, wobei der Behälter eine Wandung aufweist, welche mit einem Deckelelement und einem Bodenelement abgeschlossen ist. Das Deckelelement weist wenigstens einen Einlass, insbesondere einen zentralen Einlass, für das Fluid auf und die Wandung wenigstens einen Auslass für das Fluid. In dem Behälter ist ein vom Fluid umspülbares Heizelement angeordnet. Dabei ist in dem Behälter eingangsseitig quer zu der Strömungsrichtung wenigstens eine Strömungsleitvorrichtung angeordnet, welche zur Erzeugung eines radialen Dralls des strömenden Fluids ausgebildet ist. Die Strömungsleitvorrichtung weist wenigstens ein scheibenförmiges Element auf. Dabei ist das wenigstens eine Heizelement wenigstens bereichsweise wendelförmig ausgebildet mit einem durch Rohrabschnitte des wenigstens einen Heizelements gebildeten Außenmantel und die Strömungsleitvorrichtung weist an ihrem Umfang Durchlässe auf, die stromaufwärts vor dem Außenmantel angeordnet sind.

Das wenigstens eine Heizelement kann fluiddurchströmt sein, bei dem ein Heizfluid durch ein Rohr strömt, das wendelförmig gewunden ist. Optional kann das wenigstens eine Heizelement elektrisch beheizt sein, beispielsweise in der Art eines Tauchsieders, wobei ein Schutzrohr wendelförmig gewunden ist, in dem ein elektrischer Leiter angeordnet ist.

Der vorgeschlagene Durchlauferhitzer für Heizwasser weist wenigstens eine Strömungsleitvorrichtung auf, welche eine Optimierung der Konvektion des Fluids in dem Behälter des Durchlauferhitzers bewirkt. Vorteilhaft kann damit eine Umlenkung und Ausrichtung der Strömung des Fluids auf die Heizwendeln des Durchlauferhitzers erreicht werden. Günstigerweise können mit der Strömungsleitvorrichtung Turbulenzen in der Strömung erzeugt werden.

Die Strömungsleitvorrichtung ist dabei vorteilhaft so ausgebildet, dass die Fluidströmung bevorzugt auf den Außenmantel des als Heizwendel ausgebildeten Heizelements geleitet wird, wodurch der Wärmeübertrag von der Heizwendel auf das Fluid besonders effektiv stattfindet.

Mit der wenigstens einen Strömungsleitvorrichtung kann gegenüber einem einfachen Prallblech in dem Behälter eine bessere Durchmischung der unterschiedlichen Temperaturzonen erreicht werden, so dass insgesamt eine unkritischere Temperaturverteilung in der Heizwendel zu erwarten ist. Totbereiche der Fluidströmung können somit minimiert werden. Ein Kochen des Fluids in dem Durchlauferhitzer kann vermieden werden.

Die Umströmung der Heizwendel kann verbessert werden, wodurch die Wärmeübertragung von der Heizwendel auf das Fluid verbessert und damit die Effizienz des Durchlauferhitzers erhöht wird.

Nach einer günstigen Ausgestaltung des Durchlauferhitzers kann das wenigstens eine scheibenförmige Element einen flächigen, insbesondere kreisförmig ausgebildeten, Mittelbereich und eine Mehrzahl von daran angeordneten, in radialer Richtung abstehenden Flügeln aufweisen, zwischen denen die Durchlässe angeordnet sind. Die Flügel können eine vorteilhafte Beeinflussung der Strömungsführung in den Bereich der Heizwendel bewirken, sodass die Wärmeübertragung verbessert und die Effizienz des Durchlauferhitzers gesteigert wird.

Nach einer günstigen Ausgestaltung des Durchlauferhitzers können die Flügel wenigstens bereichsweise gegen die Längsrichtung mit einem Anstellwinkel geneigt sein. Insbesondere kann dabei der Anstellwinkel wenigstens 40° und höchstens 70° betragen, vorzugsweise zwischen 60° und 70°. Dadurch lässt sich eine besonders vorteilhafte Strömungsführung in einer Helixgeometrie des Fluids erreichen.

Nach einer günstigen Ausgestaltung des Durchlauferhitzers können die Flügel wenigstens einen Flügelabschnitt aufweisen, welcher senkrecht zu der Längsrichtung ausgebildet ist. Damit kann die Strömung besonders vorteilhaft beeinflusst werden.

Nach einer günstigen Ausgestaltung des Durchlauferhitzers kann die wenigstens eine Strömungsleitvorrichtung beispielsweise über diese Flügelabschnitte mit dem Deckelelement verbunden sein, insbesondere verlötet oder verschweißt sein. Auf diese Weise kann eine besonders vorteilhafte Montage der wenigstens einen Strömungsleitvorrichtung in dem Behälter umgesetzt werden.

Alternativ können jedoch auch andere Deckelelemente eingesetzt werden, beispielsweise ein Klöpperboden, bei denen andere Ausrichtungen der Flügelabschnitte vorteilhaft sind.

Nach einer günstigen Ausgestaltung des Durchlauferhitzers kann der Mittelbereich vom Einlass aus gesehen konkav ausgebildet ist. Der Mittelbereich kann so in die Wendel der Rohrabschnitte des Heizelements hinein gewölbt sein. Damit kann bewirkt werden, dass sich an dem Mittelbereich keine Luftblasen sammeln. Dadurch kann eine Entlüftung des Durchlauferhitzers verbessert werden.

Nach einer günstigen Ausgestaltung des Durchlauferhitzers können die Flügel in dieselbe Richtung einer Neigung geneigt sein wie stromab der Flügel am gleichen Umfangsbereich angeordnete Rohrabschnitte im Außenmantel des Heizelements. So kann die Fluidströmung möglichst effizient für eine günstige Wärmeübertragung auf die Heizwendel gelenkt werden.

Nach einer günstigen Ausgestaltung des Durchlauferhitzers können die Flügel entgegen einer Neigung geneigt sein wie stromab der Flügel am gleichen Umfangsbereich angeordnete Rohrabschnitte im Außenmantel des Heizelements. Alternativ lässt sich damit eine für die Wärmeübertragung besonders günstige Strömungsbeeinflussung in dem Behälter erzielen. Außerdem kann es, wenn der Strömungsdrall der Heizwendel entgegengesetzt ist, vorteilhaft zu einer weiteren Reduzierung von Bereichen hoher Temperatur in dem Durchlauferhitzer kommen.

Nach einer günstigen Ausgestaltung des Durchlauferhitzers kann ein Durchmesser des Mittelbereichs etwa halb so groß sein wie ein Durchmesser der Strömungsleitvorrichtung, insbesondere kann der Durchmesser des Mittelbereichs wenigstens 40% und höchstens 60% des Durchmessers der Strömungsleitvorrichtung betragen. Auf diese Weise kann eine für die Wärmeübertragung und somit Effizienz des Durchlauferhitzers vorteilhafte Strömungsgeometrie erreicht werden.

Nach einer günstigen Ausgestaltung des Durchlauferhitzers kann zwischen einem äußeren Rand der Strömungsleitvorrichtung und einer Innenseite der Wandung des Behälters ein Spalt ausgebildet sein. Insbesondere kann ein lichter Abstand zwischen äußerem Rand und Innenseite der Wandung wenigstens 1 mm betragen. Mit einem solchen Spalt kann ein Optimum zwischen günstiger Wärmeübertragung durch die Strömungsbeeinflussung und einem Druckverlust in dem Durchlauferhitzer erreicht werden.

Nach einer günstigen Ausgestaltung des Durchlauferhitzers kann die Strömungsleitvorrichtung wenigstens zwei scheibenförmige Elemente aufweisen, die in Längsrichtung hintereinander angeordnet sind. Insbesondere können dabei die Flügel von zwei aufeinanderfolgenden scheibenförmigen Elementen gleichläufig geneigt sein. Auf diese Weise werden die Flügel einer Strömungsleitvorrichtung durch die darauf folgende Strömungsleitvorrichtung verlängert. Die Strömung des Fluids in dem Behälter kann dadurch für einen günstigen Wärmetransfer besonders effektiv beeinflusst werden.

Nach einer günstigen Ausgestaltung des Durchlauferhitzers können die Flügel der wenigstens zwei scheibenförmigen Elemente um die Längsrichtung gegeneinander versetzt angeordnet sein. Damit ergibt sich eine besonders vorteilhafte Beeinflussung der Strömung durch zusätzliche Turbulenzen.

Nach einer günstigen Ausgestaltung des Durchlauferhitzers kann das wenigstens eine scheibenförmige Element als Blechscheibe ausgebildet sein. Insbesondere kann dabei das scheibenförmige Element als Stanzbiegeteil ausgebildet sein. Die Strömungsleitvorrichtung kann so besonders kostengünstig gefertigt werden, da sich die Flügel abfallfrei ausstanzen und zur Strömungsbeeinflussung auf einfach Weise biegen lassen.

Nach einer günstigen Ausgestaltung des Durchlauferhitzers können die Flügel am Umfang des wenigstens einen scheibenförmigen Elements gerade Kanten aufweisen, die Flügel also planar ausgebildet sein. Eine solche Flügelform ist mit einem einfachen Werkzeug herstellbar.

Nach einer günstigen Ausgestaltung des Durchlauferhitzers können die Flügel am Umfang des wenigstens einen scheibenförmigen Elements alternativ auch gekrümmte Kanten aufweisen, wodurch sich eine optimale Strömungsbeeinflussung ergeben kann.

Nach einem weiteren Aspekt der Erfindung wird eine Strömungsleitvorrichtung für einen Durchlauferhitzer vorgeschlagen, welche wenigstens ein scheibenförmiges Element und an ihrem Umfang Durchlässe aufweist.

Der vorgeschlagene Strömungsleitvorrichtung für Heizwasser in einem Durchlauferhitzer dient zur Optimierung der Konvektion des Fluids in dem Behälter des Durchlauferhitzers. Vorteilhaft kann damit eine Umlenkung und Ausrichtung der Strömung des Fluids auf die Heizwendeln des Durchlauferhitzers erreicht werden. Günstigerweise können Turbulenzen in der Strömung erzeugt werden. Mit der Strömungsleitvorrichtung kann gegenüber einem einfachen Prallblech in dem Behälter eine bessere Durchmischung der unterschiedlichen Temperaturzonen erreicht werden, so dass insgesamt eine unkritischere Temperaturverteilung in der Heizwendel zu erwarten ist. Totbereiche der Fluidströmung können somit minimiert werden. Ein Kochen des Fluids in dem Durchlauferhitzer kann vermieden werden.

Die Umströmung der Heizwendel kann verbessert werden, wodurch die Wärmeübertragung von der Heizwendel auf das Fluid verbessert und damit die Effizienz des Durchlauferhitzers erhöht wird.

Nach einer günstigen Ausgestaltung der Strömungsleitvorrichtung kann das wenigstens eine scheibenförmige Element einen flächigen, insbesondere kreisförmig ausgebildeten, Mittelbereich und eine Mehrzahl von daran angeordneten, in radialer Richtung abstehenden Flügeln aufweisen, zwischen denen die Durchlässe angeordnet sind. Die Flügel können eine vorteilhafte Beeinflussung der Strömungsführung in den Bereich der Heizwendel bewirken, sodass die Wärmeübertragung verbessert und die Effizienz des Durchlauferhitzers gesteigert wird.

Nach einer günstigen Ausgestaltung der Strömungsleitvorrichtung können die Flügel wenigstens bereichsweise gegen eine Längsrichtung mit einem Anstellwinkel geneigt sein. Insbesondere kann dabei der Anstellwinkel wenigstens 40° und höchstens 70°, vorzugsweise zwischen wenigstens 60° und höchstens 70°, betragen. Dadurch lässt sich eine besonders vorteilhafte Strömungsführung in einer Helixgeometrie des Fluids erreichen.

Nach einer günstigen Ausgestaltung der Strömungsleitvorrichtung kann ein Durchmesser des Mittelbereichs etwa halb so groß sein wie ein Durchmesser der Strömungsleitvorrichtung, insbesondere kann der Durchmesser des Mittelbereichs wenigstens 40% und höchstens 60% des Durchmessers der Strömungsleitvorrichtung betragen. Auf diese Weise kann eine für die Wärmeübertragung und somit Effizienz des Durchlauferhitzers vorteilhafte Strömungsgeometrie erreicht werden.

Nach einer günstigen Ausgestaltung der Strömungsleitvorrichtung können die Flügel wenigstens einen Flügelabschnitt aufweisen, welcher senkrecht zu der Längsrichtung ausgebildet ist. Damit kann die Strömung besonders vorteilhaft beeinflusst werden.

Nach einer günstigen Ausgestaltung der Strömungsleitvorrichtung kann das wenigstens eine scheibenförmige Element als Blechscheibe ausgebildet sein. Insbesondere kann dabei die Blechscheibe als Stanzbiegeteil ausgebildet sein. Die Strömungsleitvorrichtung kann so besonders kostengünstig gefertigt werden, da sich die Flügel abfallfrei ausstanzen und zur Strömungsbeeinflussung auf einfach Weise biegen lassen.

Vorteilhaft können die Flügel am Umfang des wenigstens einen scheibenförmigen Elements gerade Kanten aufweisen, die Flügel also planar ausgebildet sein. Eine solche Flügelform ist mit einem einfachen Werkzeug herstellbar.

Alternativ können die Flügel am Umfang des wenigstens einen scheibenförmigen Elements gekrümmte Kanten aufweisen, wodurch sich eine optimale Strömungsbeeinflussung ergeben kann.

### Zeichnung

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen beispielhaft:
- Fig. 1: eine Draufsicht auf einen Durchlauferhitzer nach einem Ausführungsbeispiel der Erfindung mit einer Schnittebene A-A;
- Fig. 2: einen Längsschnitt durch den Durchlauferhitzer in der Schnittebene A-A nach Fig. 1;
- Fig. 3: eine isometrische Ansicht einer Strömungsleitvorrichtung nach einem Ausführungsbeispiel der Erfindung;
- Fig. 4: eine Draufsicht auf die Strömungsleitvorrichtung nach Fig. 3;
- Fig. 5: eine Seitenansicht der Strömungsleitvorrichtung nach Fig. 3;
- Fig. 6: eine isometrische Ansicht einer Strömungsleitvorrichtung nach einem weiteren Ausführungsbeispiel der Erfindung;
- Fig. 7: eine Draufsicht auf die Strömungsleitvorrichtung nach Fig. 6;
- Fig. 8: eine Seitenansicht der Strömungsleitvorrichtung nach Fig. 6;
- Fig. 9: eine isometrische Ansicht einer Strömungsleitvorrichtung nach einem weiteren Ausführungsbeispiel der Erfindung;
- Fig. 10: eine Draufsicht auf die Strömungsleitvorrichtung nach Fig. 9;
- Fig. 11: eine Seitenansicht der Strömungsleitvorrichtung nach Fig. 9;
- Fig. 12: eine isometrische Ansicht einer Strömungsleitvorrichtung nach einem weiteren Ausführungsbeispiel der Erfindung; und
- Fig. 13: eine Draufsicht auf die Strömungsleitvorrichtung nach Fig. 12;
- Fig. 14: eine Seitenansicht der Strömungsleitvorrichtung nach Fig. 12.

### Ausführungsformen der Erfindung

In den Figuren sind gleichartige oder gleichwirkende Komponenten mit gleichen Bezugszeichen beziffert. Die Figuren zeigen lediglich Beispiele und sind nicht beschränkend zu verstehen.

Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Im Folgenden verwendete Richtungsterminologie mit Begriffen wie "links", "rechts", "oben", "unten", "davor" "dahinter", "danach" und dergleichen dient lediglich dem besseren Verständnis der Figuren und soll in keinem Fall eine Beschränkung der Allgemeinheit darstellen. Die dargestellten Komponenten und Elemente, deren Auslegung und Verwendung können im Sinne der Überlegungen eines Fachmanns variieren und an die jeweiligen Anwendungen angepasst werden.

Figur 1 zeigt eine Draufsicht auf einen Durchlauferhitzer 100 nach einem Ausführungsbeispiel der Erfindung mit einer Schnittebene A-A, während in Figur 2 ein Längsschnitt durch den Durchlauferhitzer 100 in der Schnittebene A-A nach Figur 1 dargestellt ist.

Der Durchlauferhitzer 100 weist einen sich in einer Längsrichtung 60 erstreckenden Behälter 10 zur Durchströmung mit einem Fluid in einer Strömungsrichtung 70 auf. Der Behälter 10 weist eine Wandung 12 auf, welche mit einem Deckelelement 14 und einem Bodenelement 16 abgeschlossen ist.

Das Deckelelement 14 weist einen insbesondere zentralen Einlass 18 für das Fluid auf. Die Wandung 12 weist einen radial gerichteten Auslass 20 für das Fluid auf. In dem Behälter 10 ist ein vom Fluid umspülbares Heizelement 22 angeordnet.

Dabei ist in dem Behälter 10 eingangsseitig quer zu der Strömungsrichtung 28 eine Strömungsleitvorrichtung 30 angeordnet, welche zur Erzeugung eines radialen Dralls des strömenden Fluids ausgebildet ist.

Strömungsleitvorrichtung 30 und Heizelement 22 sind in Figur 1 gestrichelt dargestellt, da sie im Inneren des Behälters 10 angeordnet sind.

Das Heizelement 22 ist wendelförmig ausgebildet mit einem durch Rohrabschnitte 24 des Heizelements 22 gebildeten Außenmantel 26.

Die Strömungsleitvorrichtung 30 weist ein scheibenförmiges Element 32 und an ihrem Umfang 34 Durchlässe 36 auf, die stromaufwärts vor dem Außenmantel 26 des Heizelements 22 angeordnet sind.

Zwischen einem äußeren Rand 54 der Strömungsleitvorrichtung 30 und einer Innenseite der Wandung 12 des Behälters 10 kann aus strömungstechnischen Gründen ein Spalt 56 ausgebildet sein. Der Spalt 56 kann beispielsweise wenigstens 1 mm betragen, bei einem beispielhaften Durchmesser 58 des Heizelements 22 von 40 mm. Ein Innendurchmesser 62 der Wandung 12 des Durchlauferhitzers 100 kann beispielsweise 60 mm betragen.

Der vorgeschlagene Durchlauferhitzer 100 für Heizwasser weist so eine Strömungsleitvorrichtung 30 auf, welche eine Optimierung der Konvektion des Fluids in dem Behälter 10 des Durchlauferhitzers 100 bewirkt. Vorteilhaft kann damit eine Umlenkung und Ausrichtung der Strömung 70 des Fluids auf die Rohrabschnitte 24 des Durchlauferhitzers 100 erreicht werden. Günstigerweise können Turbulenzen in der Strömung erzeugt werden. Die Strömungsleitvorrichtung 30 ist dabei vorteilhaft so ausgebildet, dass die Fluidströmung bevorzugt auf den Außenmantel 26 des als Heizwendel ausgebildeten Heizelements 22 geleitet wird, wodurch der Wärmeübertrag von der Heizwendel auf das Fluid besonders effektiv stattfindet.

Mit der Strömungsleitvorrichtung 30 kann gegenüber einem einfachen Prallblech in dem Behälter 10 eine bessere Durchmischung der unterschiedlichen Temperaturzonen erreicht werden, so dass insgesamt eine unkritischere Temperaturverteilung in dem als Heizwendel ausgebildeten Heizelement 22 zu erwarten ist. Totbereiche der Fluidströmung können somit minimiert werden. Ein Kochen des Fluids in dem Durchlauferhitzer 100 kann vermieden werden.

Die Umströmung des als Heizwendel ausgebildeten Heizelements 22 kann verbessert werden, wodurch die Wärmeübertragung von dem als Heizwendel ausgebildeten Heizelement 22 auf das Fluid verbessert und damit die Effizienz des Durchlauferhitzers 100 erhöht wird.

Figur 3 zeigt eine isometrische Ansicht der Strömungsleitvorrichtung 30. In Figur 4 ist eine Draufsicht auf die Strömungsleitvorrichtung 30 dargestellt, während Figur 5 eine Seitenansicht der Strömungsleitvorrichtung 30 zeigt.

Bezugszeichen sind aus Gründen der Übersichtlichkeit exemplarisch jeweils nur an einem Element angedeutet.

Die Strömungsleitvorrichtung 30 weist ein scheibenförmiges Element 32 und an ihrem Umfang 34 Durchlässe 36 auf. Das scheibenförmige Element 32 weist einen flächigen, insbesondere kreisförmig ausgebildeten, Mittelbereich 38 und eine Mehrzahl von daran angeordneten, in radialer Richtung 40 abstehenden Flügeln 42, 44 auf, zwischen denen die Durchlässe 36 angeordnet sind.

Die Flügel 42, 44 können eine vorteilhafte Beeinflussung der Strömungsführung in den Bereich des als Heizwendel ausgebildeten Heizelements 22 bewirken, sodass die Wärmeübertragung verbessert und die Effizienz des Durchlauferhitzers 100 gesteigert wird.

Wie bei der in dem Durchlauferhitzer 100 in den Figuren 1 und 2 angeordneten Strömungsleitvorrichtung 30 erkennbar ist, ist der Mittelbereich 38 vom Einlass 18 aus gesehen konkav ausgebildet. Der Mittelbereich 38 kann so in die Wendel der Rohrabschnitte 24 des Heizelements 22 hinein gewölbt sein. Damit kann bewirkt werden, dass sich an dem Mittelbereich 38 keine Luftblasen sammeln. Dadurch kann eine Entlüftung des Durchlauferhitzers 100 verbessert werden.

Wie insbesondere in Figur 5 erkennbar, sind die Flügel 36, 37 wenigstens bereichsweise gegen die Längsrichtung 60 mit einem Anstellwinkel 46 geneigt. Der Anstellwinkel 46 kann dabei günstigerweise wenigstens 40° und höchstens 70° betragen, vorzugsweise wenigstens 60° und höchstens 70°.

Die Flügel 42, 44 sind entgegen der Neigung geneigt wie stromab der Flügel 42, 44 am gleichen Umfangsbereich angeordnete Rohrabschnitte 24 im Außenmantel 26 des Heizelements 22 geneigt sind. Dadurch lassen sich unterschiedliche Strömungsbeeinflussungen erzielen.

Alternativ können die Flügel 42, 44 auch vorteilhaft in dieselbe Richtung geneigt sein wie stromab der Flügel 42, 44 am gleichen Umfangsbereich angeordnete Rohrabschnitte 24 im Außenmantel 26 des Heizelements 22 geneigt sind.

Die Flügel 42 weisen weiter wenigstens einen Flügelabschnitt 48 auf, welcher senkrecht zu der Längsrichtung 60 ausgebildet ist. Die Strömungsleitvorrichtung 30 kann über die Flügelabschnitte 48 mit dem Deckelelement 14 verbunden werden, insbesondere verlötet oder verschweißt werden.

Wie in Figur 4 erkennbar, kann ein Durchmesser 50 des Mittelbereichs 38 etwa halb so groß sein wie ein Durchmesser 52 der Strömungsleitvorrichtung 30. Insbesondere kann der Durchmesser 50 des Mittelbereichs 38 wenigstens 40% und höchstens 60% des Durchmessers 52 der Strömungsleitvorrichtung 30 betragen.

Vorteilhaft ist es, wenn die Verhältnisse so gewählt sind, dass die Strömung des Fluids im Wesentlichen in Richtung Wandung 12 des Behälters 10 gelenkt wird. Dies kann beispielsweise durch einen relativ großen Durchmesser 50 des Mittelbereichs 38 erreicht werden.

Das scheibenförmige Element 32 kann günstigerweise als Blechscheibe ausgebildet sein. Insbesondere kann dabei die Blechscheibe als Stanzbiegeteil ausgebildet sein. Die Strömungsleitvorrichtung 30 kann so besonders kostengünstig gefertigt werden, da sich die Flügel 42, 44 praktisch abfallfrei oder nur mit geringem Abfall ausstanzen und zur Strömungsbeeinflussung auf einfach Weise biegen lassen.

Vorteilhaft können die Flügel 42, 44 am Umfang 34 des scheibenförmigen Elements 32 gerade Kanten 64 aufweisen, die Flügel 42, 44 also planar ausgebildet sein. Eine solche Flügelform ist mit einem einfachen Werkzeug herstellbar.

In dem in den Figuren 3 bis 5 dargestellten Ausführungsbeispiel sind die Kanten 64 jeweils gerade ausgebildet.

Figur 6 zeigt eine isometrische Ansicht einer Strömungsleitvorrichtung 30 nach einem weiteren Ausführungsbeispiel der Erfindung. In Figur 7 ist eine Draufsicht auf die Strömungsleitvorrichtung nach Figur 6 dargestellt, während Figur 8 eine Seitenansicht der Strömungsleitvorrichtung 30 nach Figur 6 zeigt.

Das in den Figuren 6 bis 8 dargestellte Ausführungsbeispiel weist gegenüber dem vorigen Ausführungsbeispiel gekrümmte Kanten 64 der Flügel 42, 44 auf. Damit kann die Strömung des Fluids besonders effektiv beeinflusst und in Richtung Wandung 12 des Behälters 10 gelenkt werden.

Figur 9 zeigt eine isometrische Ansicht einer Strömungsleitvorrichtung 30 nach einem weiteren Ausführungsbeispiel der Erfindung. In Figur 10 ist eine Draufsicht auf die Strömungsleitvorrichtung 30 nach Figur 9 dargestellt, während Figur 11 eine Seitenansicht der Strömungsleitvorrichtung 30 nach Figur 9 zeigt.

Bei diesem Ausführungsbeispiel weisen die Flügel 42 jeweils zwei symmetrische Flügelabschnitte 48 auf. Auch dadurch lässt sich eine günstige Strömungsbeeinflussung erreichen. Außerdem ist die Verbindung mit dem Deckelelement 14 des Behälters 10 auf einfachere Weise realisierbar.

In den Figuren 12 bis 14 ist ein weiteres Ausführungsbeispiel einer Strömungsleitvorrichtung 30 dargestellt mit jeweils zwei scheibenförmigen Elementen 32. Figur 12 zeigt eine isometrische Ansicht der Strömungsleitvorrichtung 30. In Figur 13 ist eine Draufsicht auf die Strömungsleitvorrichtung 30 nach Figur 12 dargestellt, während Figur 14 eine Seitenansicht der Strömungsleitvorrichtung 30 nach Figur 12 zeigt.

Die Strömungsleitvorrichtung 30 weist bei diesem Ausführungsbeispiel zwei scheibenförmige Elemente 32 auf, die in Längsrichtung 60 hintereinander angeordnet sind.

Die Flügel 42, 44 von zwei aufeinanderfolgenden scheibenförmigen Elementen 32 sind dabei gleichläufig geneigt, um eine besonders effektive Strömungsbeeinflussung zu erreichen. Auf diese Weise werden nämlich die Flügel 42, 44 einer Strömungsleitvorrichtung 30 durch die darauf folgende Strömungsleitvorrichtung 30 effektiv verlängert.

In einer weiteren Ausführungsform können die Flügel 42, 44 der zwei scheibenförmigen Elemente 32 auch um die Längsrichtung 60 gegeneinander versetzt angeordnet sein. Dadurch können die Flügel 42, 44 einer Strömungsleitvorrichtung 30 durch die darauf folgende Strömungsleitvorrichtung 30 scheinbar besonders weit verlängert werden.

### Bezugszeichen

- 10: Behälter
- 12: Wandung
- 14: Deckelelement
- 16: Bodenelement
- 18: Einlass
- 20: Auslass
- 22: Heizelement
- 24: Rohrabschnitt
- 26: Außenmantel
- 30: Strömungsleitvorrichtung
- 32: scheibenförmiges Element
- 34: Umfang
- 36: Durchlass
- 38: Mittelbereich
- 40: radiale Richtung
- 42: Flügel
- 44: Flügel
- 46: Anstellwinkel
- 48: Flügelabschnitt
- 50: Durchmesser Mittelbereich
- 52: Durchmesser Strömungsleitvorrichtung
- 54: Rand
- 56: Spalt
- 58: Durchmesser Heizelement
- 60: Längsrichtung
- 62: Innendurchmesser Wandung
- 64: Kante
- 70: Strömungsrichtung
- 100: Durchlauferhitzer

## Patentansprüche

1. Durchlauferhitzer (100) mit einem sich in einer Längsrichtung (60) erstreckenden Behälter (10) zur Durchströmung mit einem Fluid in einer Strömungsrichtung (70), wobei der Behälter (10) eine Wandung (12) aufweist, welche mit einem Deckelelement (14) und einem Bodenelement (16) abgeschlossen ist, wobei das Deckelelement (14) wenigstens einen Einlass (18), insbesondere einen zentralen Einlass (18), für das Fluid und die Wandung (12) wenigstens einen Auslass (20) für das Fluid aufweist, wobei in dem Behälter (10) ein vom Fluid umspülbares Heizelement (22) angeordnet ist,
wobei in dem Behälter (10) eingangsseitig quer zu der Strömungsrichtung (28) wenigstens eine Strömungsleitvorrichtung (30) angeordnet ist, welche zur Erzeugung eines radialen Dralls des strömenden Fluids ausgebildet ist,
wobei die Strömungsleitvorrichtung (30) wenigstens ein scheibenförmiges Element (32) aufweist,
wobei das wenigstens eine Heizelement (22) wenigstens bereichsweise wendelförmig ausgebildet ist mit einem durch Rohrabschnitte (24) des wenigstens einen Heizelements (22) gebildeten Außenmantel (26) und wobei die Strömungsleitvorrichtung (30) an ihrem Umfang (34) Durchlässe (36) aufweist, die stromaufwärts vor dem Außenmantel (26) angeordnet sind.

2. Durchlauferhitzer nach Anspruch 1, wobei das wenigstens eine scheibenförmige Element (32) einen flächigen, insbesondere kreisförmig ausgebildeten, Mittelbereich (38) und eine Mehrzahl von daran angeordneten, in radialer Richtung (40) abstehenden Flügeln (42, 44) aufweist, zwischen denen die Durchlässe (36) angeordnet sind.

3. Durchlauferhitzer nach Anspruch 2, wobei die Flügel (42, 44) wenigstens bereichsweise gegen die Längsrichtung (60) mit einem Anstellwinkel (46) geneigt sind,
insbesondere wobei der Anstellwinkel (46) wenigstens 40° und höchstens 70° beträgt.

4. Durchlauferhitzer nach Anspruch 2 oder 3, wobei der Mittelbereich (38) vom Einlass (18) aus gesehen konkav ausgebildet ist.

5. Durchlauferhitzer nach einem der Ansprüche 2 bis 4, wobei die Flügel (42, 44) in dieselbe Richtung einer Neigung geneigt sind wie stromab der Flügel (42, 44) am gleichen Umfangsbereich angeordnete Rohrabschnitte (24) im Außenmantel (26) des Heizelements (22).

6. Durchlauferhitzer nach einem der Ansprüche 2 bis 4, wobei die Flügel (42, 44) entgegen einer Neigung geneigt sind wie stromab der Flügel (42, 44) am gleichen Umfangsbereich angeordnete Rohrabschnitte (24) im Außenmantel (26) des Heizelements (22).

7. Durchlauferhitzer nach einem der Ansprüche 2 bis 6, wobei ein Durchmesser (50) des Mittelbereichs (38) etwa halb so groß ist wie ein Durchmesser (52) der wenigstens einen Strömungsleitvorrichtung (30).

8. Durchlauferhitzer nach einem der vorhergehenden Ansprüche, wobei zwischen einem äußeren Rand (54) der wenigstens einen Strömungsleitvorrichtung (30) und einer Innenseite der Wandung (12) des Behälters (10) ein Spalt (56) ausgebildet ist,
insbesondere wobei ein lichter Abstand zwischen äußerem Rand (54) und Innenseite der Wandung (12) wenigstens 1 mm beträgt.

9. Durchlauferhitzer nach einem der Ansprüche 2 bis 8, wobei die wenigstens eine Strömungsleitvorrichtung (30) wenigstens zwei scheibenförmige Elemente (32) aufweist, die in Längsrichtung (60) hintereinander angeordnet sind, insbesondere wobei die Flügel (42, 44) von zwei aufeinanderfolgenden scheibenförmigen Elementen (32) gleichläufig geneigt sind.

10. Durchlauferhitzer nach Anspruch 9, wobei die Flügel (42, 44) der wenigstens zwei scheibenförmigen Elemente (32) um die Längsrichtung (60) gegeneinander versetzt angeordnet sind.

11. Durchlauferhitzer nach einem der vorhergehenden Ansprüche, wobei das wenigstens eine scheibenförmige Element (32) als Blechscheibe ausgebildet ist,
insbesondere als Stanzbiegeteil ausgebildet ist.

12. Strömungsleitvorrichtung (30) für einen Durchlauferhitzer (100) nach einem der vorhergehenden Ansprüche, welche wenigstens ein scheibenförmiges Element (32) und an ihrem Umfang (34) Durchlässe (36) aufweist.

13. Strömungsleitvorrichtung nach Anspruch 12, wobei das wenigstens eine scheibenförmige Element (32) einen flächigen, insbesondere kreisförmig ausgebildeten, Mittelbereich (38) und eine Mehrzahl von daran angeordneten, in radialer Richtung (40) abstehenden Flügeln (42, 44) aufweist, zwischen denen die Durchlässe (36) angeordnet sind,
insbesondere wobei die Flügel (36, 37) wenigstens bereichsweise gegen eine Längsrichtung (60) mit einem Anstellwinkel (46) geneigt sind,
insbesondere wobei der Anstellwinkel (46) wenigstens 40° und höchstens 70° beträgt.

14. Strömungsleitvorrichtung nach Anspruch 12 oder 13, wobei ein Durchmesser (50) des Mittelbereichs (38) etwa halb so groß ist wie ein Durchmesser (52) der Strömungsleitvorrichtung (30).

15. Strömungsleitvorrichtung nach einem der Ansprüche 12 bis 14, wobei das wenigstens eine scheibenförmige Element (32) als Blechscheibe ausgebildet ist, insbesondere als Stanzbiegeteil ausgebildet ist.
